# EUROPÄISCHE PATENTSCHRIFT

(11) **EP 1 147 984 B1**
(45) Veröffentlichungstag und Bekanntmachung des Hinweises auf die Patenterteilung: **19.11.2003**
(21) Anmeldenummer: 01109737.5
(22) Anmeldetag: 20.04.2001
(51) Int. Cl.: B63C 7/10, B63B 43/14

(54) **Auftriebsmodul für den Unterwassereinsatz**
Flotation module for submarine use
Module de flottaison pour utilisation sous-marine

(30) Priorität: 20.04.2000 DE 10019578
(43) Veröffentlichungstag der Anmeldung: 24.10.2001
(73) Patentinhaber: Diehl Munitionssysteme GmbH & Co. KG, 90552 Röthenbach (DE)
(72) Erfinder: Schleicher, Ulrich, Dr., 91217 Hersbruck (DE)
(74) Vertreter: Diehl Patentabteilung

(56) Entgegenhaltungen:
- EP-A- 0 736 450
- WO-A-97/43172
- DE-U- 8 220 863
- FR-A- 2 229 606
- US-A- 3 835 656

## Beschreibung

Die Erfindung bezieht sich auf einen Auftriebsmodul für den Unterwassereinsatz nach dem Oberbegriff des Anspruchs 1.

Aus der DE 195 12 753 A1 ist eine Auftriebshilfe für Unterwasserfahrzeuge in Seenot mit mindestens zwei Auftriebseinrichtungsmodulen bekannt. Jeder Modul weist einen Gasgenerator zur Erzeugung von ungiftigem Gas, wenigstens einen aufblasbaren Schwimmsack und eine zu öffnende Umhüllung auf. Dabei ist vorgesehen, daß der Modul einen Gasgenerator, einen Schwimmsack und eine Umhüllung aufweist. Die Erfindung geht von dieser Auftriebshilfe aus. Der verwendete Gasgenerator ist nach dem Hoch-Niederdrucksystem gebildet und erzeugt ungiftiges Gas. Das Hoch-Niederdrucksystem hat den Vorteil, daß die Gasproduktionsrate weitgehend unabhängig von den jeweils auftretenden Gegendrücken ist. Eine Beeinflussung des Abbrandes von Treibstoffen bei verschiedenen Wassertiefen entfällt daher.

Um eine große Menge Gas zu erzeugen, ist sicherzustellen, daß der aufblasbare Schwimmsack beim Aufblasvorgang unversehrt bleibt. Daher ist es die Aufgabe der Erfindung, einen Auftriebsmodul vorzuschlagen, bei dem der aufblasbare Schwimmsack - unabhängig von der Menge des erzeugten Gases - unversehrt bleibt.

Die Erfindung löst diese Aufgabe entsprechend den kennzeichnenden Merkmalen des Anspruches 1. Vorteilhafte Weiterbildungen der Erfindung sind den Unteransprüchen zu entnehmen.

Erfindungsgemäß wird in dem Auftriebsmodul das Gas sehr langsam erzeugt, indem die Einheiten entweder in Gruppen oder nacheinander in Gruppen oder einzeln nacheinander gezündet werden und Gas erzeugen. Dadurch kann die Gasdruckkurve so flach gestaltet werden, daß keine mechanischen Beschädigungen bewirkt werden. Der Schwimmsack bleibt unversehrt. Bei einer Tauchzelle eines zu hebenden U-Bootes bleibt diese ebenfalls unversehrt.

Die Anzahl der Einheiten ist eine Funktion des geforderten Gasvolumens bzw. der Gasmasse. Die Zündfolge der Einheiten ist eine Funktion des erlaubten bzw. geforderten Druckanstiegs.

Die Auftriebsmodule oder Basiseinheiten sind flachbauend und kostengünstig herstellbar.

Ausführungsbeispiele der Erfindung sind in der Zeichnung schematisch dargestellt und nachfolgend beschrieben. Es zeigt:
- Fig. 1: einen perspektivisch dargestellten Auftriebsmodul im Querschnitt,
- Fig. 2: den Auftriebsmodul nach Fig. 1 im Querschnitt und zwar im aufgeblasenen Zustand,
- Fig. 3 - 5: verschiedene Querschnitte eines Niederdruckrohres und
- Fig. 6: eine Basiseinheit im Querschnitt.

Ein Auftriebsmodul 1 besteht aus einer Grundplatte 2 mit Befestigungslaschen 3 und einem daran befestigten, aufblasbaren Schwimmsack 4.

Der Schwimmsack 4 umgibt einen Gasgenerator 5. Dieser besteht aus einem mit Düsen 6 versehenen Niederdruckrohr 7, wobei in dem Niederdruckrohr 7 ein Hochdruckrohr 8 mit Düsen 9 angeordnet ist.

Sowohl das Hochdruckrohr 8, als auch das Niederdruckrohr 7 sind über nicht weiter dargestellte Befestigungsmittel mit der Grundplatte 2 fest verbunden.

Das Hochdruckrohr 8 ist durch Trennwände 10 in axial hintereinander liegende Einheiten 11, 12, 13, ... unterteilt. Jede Einheit 11, 12, 13 enthält eine von der anderen Einheit 11 bzw. 12 bzw. 13 abgeschottete, gaserzeugende Ladung 20 mit jeweils einer separaten symbolisch dargestellten Zündeinrichtung 22, 23, 24, 25.

Zum Aufblasen des Schwimmsackes 4 können bei geringer Wassertiefe alle Einheiten 11,12,13, ff. gleichzeitig oder mit geringem Zeitabstand gezündet werden.

Bei entsprechender Wassertiefe werden die Einheiten 11 bis 13, ff., so nacheinander gezündet, daß der Schwimmsack 4 mechanisch nicht überbeansprucht wird.

Ein gefüllter Schwimmsack 4 geht aus der Fig. 2 hervor, wobei nur jede zweite Einheit 11, 13, ff. gezündet wurden.

Entsprechend den Fig. 3 bis 5 sind flachbauende Querschnitte 'von Niederdruckrohren 17, 27, 37 dargestellt.

Nach Fig. 6 ist eine autarke Basiseinheit 30 scheibenförmig mit einer Breite 31 von ca. 10cm ausgebildet. Die Breite 31 kann sich erstrecken von 2cm oder noch kleiner bis etwa 50cm. Die Basiseinheit besteht aus einem Hochdruckrohr 32 mit Düsen 9, Ladung 20 und Zündeinrichtung 22 sowie einem Niederdruckrohr 33 mit Düsen 9. Beide Rohre 32, 33 sind fest miteinander verbunden.

Werden mehrere solche Basiseinheiten 30 in Pfeilrichtung 34 miteinander verbunden und in einem Schwimmsack 4 angeordnet, so liegen entsprechend dem Antriebsmodul 1 sämtliche Zündvariationen für eine gewünschte Gasdruckkurve vor. Jede Basiseinheit ist baugleich und daher kostengünstig herzustellen.

Das Hochdruckrohr 8, 32 ist ein Kreiszylinder, weil auf diese Weise die hohen Drücke mit dem geringsten Materialaufwand beherrscht werden können. Das Niederdruckrohr 7, 33 ist flachbauend, wie elliptisch, weil es dadurch eine geringe Bauhöhe 40 aufweist.

Die Ladung 20 weist ein Gewicht von 1 kg auf. Beim Abbrand mehrerer Ladungen 20 entsprechend den Einheiten 11 - 14, 30 wird entsprechend der zeitlichen Folgezündung eine flache, sogenannte Treppenkurve erzeugt.

## Patentansprüche

1. Auftriebsmodul (1) für den Unterwassereinsatz mit einem Gasgenerator nach dem Hoch-Niederdrucksystem und einem aufblasbaren Schwimmsack (4),
**dadurch gekennzeichnet,**
**daß** der Gasgenerator (5, 51) aus mehreren, separat zündbaren Einheiten (11, 12, 13; 30) besteht und sämtliche Einheiten auf einen einzigen Schwimmsack (4) wirken.

2. Auftriebsmodul nach Anspruch 1,
**dadurch gekennzeichnet,**
**daß** ein einziges Niederdruckrohr (7) die Einheiten (11,12,13, ff.), bestehend aus jeweils einem Hochdruckrohr (8) mit Ladung (20) und Zündeinrichtung (22) aufweist, wobei die Einheiten in Reihe liegen und miteinander verbunden sind.

3. Auftriebsmodul nach Anspruch 2,
**dadurch gekennzeichnet,**
**daß** das Niederdruckrohr (7,17, 27, 37) flachbauend ist, nämlich einen rechteckigen oder ovalen oder elliptischen Querschnitt aufweist.

4. Auftriebsmodul nach Anspruch 1,
**dadurch gekennzeichnet,**
**daß** eine Einheit (30) scheibenförmig ausgebildet ist und aus miteinander verbundenen Hochdruck-Niederdruckrohren (32, 33) besteht, wobei ein Gasgenerator (51) aus einem oder mehreren Einheiten (30) besteht.

## Claims

1. Buoyancy module (1) for use underwater having a gas generator according to the high/low pressure system and an inflatable flotation bag (4),
**characterized in that**
the gas generator (5, 51) consists of a plurality of separately ignitable units (11, 12, 13; 30) and all the units act on a single flotation bag (4).

2. Buoyancy module according to Claim 1,
**characterized in that**
a single low-pressure pipe (7) contains the units (11, 12, 13 ff.), each consisting of a high-pressure pipe (8) with charge (20) and ignition device (22), the units lying in a row and being interconnected.

3. Buoyancy module according to Claim 2,
**characterized in that**
the low-pressure pipe (7, 17, 27, 37) is flattish in structure, more specifically it has an oblong or oval or elliptical cross-section.

4. Buoyancy module according to Claim 1,
**characterized in that**
a unit (30) is disc-shaped and consists of interconnected high-pressure/low-pressure pipes (32, 33), a gas generator (51) consisting of one or more units (30).

## Revendications

1. Module de flottaison pour utilisation sous l'eau avec un générateur de gaz fonctionnant selon le système haute pression-basse pression et un sac flottant (4) gonflable, **caractérisé en ce que** le générateur de gaz (5, 51) est constitué de plusieurs unités séparément amorçables et que toutes les unités agissent sur un même sac flottant (4).

2. Module de flottaison selon la revendication 1, **caractérisé en ce qu'**un seul tube basse pression (7) contient les unités (11, 12, 13, et s.) constituées chacune d'un tube haute pression (18) avec charge (20) et d'un dispositif d'allumage (22), les unités étant alignées et reliées entre elles.

3. Module de flottaison selon la revendication 2, **caractérisé en ce que** le tube basse pression (7, 17, 27, 37) est de construction applatie, à savoir présentant une section rectangulaire ou ovale ou elliptique.

4. Module de flottaison selon la revendication 1, **caractérisé en ce qu'**une unité(30) est en forme de disque et est constituée par des tubes haute pression-basse pression (32, 33) reliés entre eux, un générateur de gaz (51) étant constitué d'une ou plusieurs unités (30) .
